# EUROPÄISCHE PATENTSCHRIFT

(11) **EP 2 224 177 B1**
(45) Veröffentlichungstag und Bekanntmachung des Hinweises auf die Patenterteilung: **07.03.2018**
(21) Anmeldenummer: 10001451.3
(22) Anmeldetag: 12.02.2010
(51) Int. Cl.: F24D 19/02

(54) **Hals- und Justiervorrichtung für Heizkörper**
Neck and adjustment device for heaters
Dispositif d'empannage et d'ajustement pour radiateurs

(30) Priorität: 27.02.2009 DE 202009002820 U
(43) Veröffentlichungstag der Anmeldung: 01.09.2010
(73) Patentinhaber: KERMI GmbH, 94447 Plattling (DE)
(72) Erfinder: Seidl, Hermann, 94522 Wallersdorf (DE)
(74) Vertreter: Patentanwälte Bressel und Partner mbB

(56) Entgegenhaltungen:
- DE-A1- 3 525 967
- DE-A1- 10 046 223
- DE-U1-202004 008 946
- FR-A1- 2 229 025

## Beschreibung

Die Erfindung betrifft eine Halte- und Justiervorrichtung zur Befestigung und/oder Justierung von Heizkörpern oder ähnlichen schweren Gegenständen an einer Wand oder einer ähnlichen Befestigungsfläche, wobei die Heizkörper oder Gegenstände an ihren Rückseiten Mittel zum Einhängen in eine derartige Vorrichtung aufweisen.
Insbesondere handelt es sich bei den Heizkörpern um Bad- und/oder Designheizkörper, deren optischer Eindruck durch die Halte- und Justiervorrichtung nicht beeinflusst werden soll und die für eine nachträgliche Justierung mit Hilfe der Vorrichtung nicht unbedingt von allen Seiten leicht zugänglich sind. Es ist aber auch möglich die Vorrichtung zur Befestigung von anderen Heizkörpern wie beispielsweise Heizwänden, Flachheizkörpern, Rohrradiatoren zu verwenden.

Derartige Heizkörper werden in der Regel durch zwei im oberen Bereich links und rechts vorgesehene Befestigungspunkte an einer Befestigungsfläche, insbesondere einer Wand montiert. Die Befestigungspunkte am Heizkörper sind dabei entweder hinter den Sammelrohren fest vorgegeben oder können flexibel zwischen den Querrohren gewählt werden.
Häufig wird der Abstand zwischen zwei horizontalen Heizrohren als Verbindungsstelle für die Befestigungselemente zur Befestigung des Heizkörpers an einer Wand genutzt. Begründet ist das durch den sich ergebenden , einfach zurealisierenden Toleranzausgleich des Befestigungssystems in horizontaler Richtung und das einfache Anbringen derartiger Befestigungselemente am Heizkörper ohne zusätzliche fest mit dem Heizkörper verbundene Elemente wie beispielsweise laschen, Gewindehülsen oder dergleichen. Eine derartige Vorrichtung wird beispielsweise in der EP 086931 B1 beschrieben.
Bei diesen Befestigungen besteht die Schwierigkeit, dass für die unterschiedlichen Ausführungen der Heizkörper hinsichtlich der Rohrdurchmesser, der geometrischen Querschnittsform, der Lage und des Abstandes sowie der Ausführung der Rohre in gerader oder gebogener Form verschiedene Haltesysteme bereitgestellt werden müssen. Derartige Lösungen werden z.B. in den Druckschriften EP 0 386 301 B1, EP 1 039 240 A2, DE 196 30 106 A1, DE 299 20 643 U1, EP 0 554 473 B2 und DE 20 2007 017 319 U1 beschrieben.

Weiter sind Lösungen bekannt, bei denen die Befestigung hinter den Sammelrohren sitzt, die Zugänglichkeit und Montagefreundlichkeit ist dabei jedoch sehr eingeschränkt. Bei Lösungen ohne seitliche Abdeckungen muss der Heizkörper zum Nachjustieren oft mehrmals von der Wand genommen werden bis er endgültig eingerichtet ist. Eine derartige Vorrichtung wird in der DE 20 2005 005 192 U1 beschrieben.
In der FR 2229025 A1 wird eine Einrichtung zur Befestigung eines Heizkörpers an einer Wand offenbart. Dabei handelt es sich um einen Flachheizkörper, der sich mit der unteren Kante der zusammengeschweißten Heizplatten in eine in einer unteren Konsole vorgesehenen Nut aufstützt und während der obere Teil des Heizkörpers zusätzlich über ein klauenartiges Element gehalten wird. Die Konsole und das klauenartige Element sind hinsichtlich des Abstandes zur Wand sowie in der Höhe verstellbar, wobei die Verstellbarkeit in der Höhe durch die Tiefe der Nut in der unteren Konsole begrenzt wird. Dokument FR 2229025 A1 offenbart den Oberbegriff des Anspruchs 1. Weiter sind Befestigungen mit so genannten Bohrkonsolen bekannt. Hierbei wird der Heizkörper anhand von aufgeschweißten Laschen an den Bohrkonsolen aufgehängt. Diese Lösungen sind in der Regel nur unzureichend gegen Verschieben und unbeabsichtigte Ausheben gesichert. Außerdem sind diese Lösungen optisch nicht sehr ansprechend.
Nachteilig bei den bekannten Lehren ist die Tatsache, dass bei einer Verstellung oder Nachjustierung mindestens einer Position, der Heizkörper wieder demontiert werden muss oder eine Verkleidung entfernt und wieder angebracht werden muss. Außerdem ist eine "Ein-Mann-Montage" oder Justierung oft nicht oder nur sehr schwierig möglich.
Aufgabe der vorliegenden Erfindung ist es deshalb, die aus dem Stand der Technik bekannten Vorrichtungen zu verbessern.
Erfindungsgemäß wird diese Aufgabe durch die Merkmale des Anspruchs 1 gelöst. Vorteilhafte Ausführungen der Erfindung sind in den zugehörigen Ansprüchen enthalten.
Nach dem Oberbegriff des Anspruchs 1 umfasst die Erfindung eine Halte- und Justiervorrichtung zur Befestigung und/oder Justierung von Heizkörpern oder ähnlichen schweren Gegenständen an einer Wand oder einer ähnlichen Befestigungsfläche, wobei die Heizkörper oder Gegenstände an ihren Rückseiten Mittel zum Einhängen in eine derartige Vorrichtung aufweisen, bestehend aus einer Wandkonsole und einem Trägerbügel, der mit den an der Rückseite des Heizkörpers angeordneten Mitteln zum Einhängen in eine Halteverbindung bringbar ist. Erfindungsgemäß ist dabei der Trägerbügel in der Wandkonsole über eine in der Wandkonsole vorgesehene Klemmschraube und Einlegemutter klemmbar, wobei der Trägerbügel aus sich horizontal und parallel gegenüberliegenden Schenkeln und einem die Schenkel einseitig verbindenden Steg gebildet wird, und am Steg ein über eine Spindel vertikal verstellbarer Tragschlitten angeordnet ist. Mit der Spindel wird an der Vorderseite des Trägerbügels der Tragschlitten auf und ab bewegt und somit der Heizkörper in der Höhe ausgerichtet. Der Tragschlitten ist dabei mit einer Nut versehen, die zur Aufnahme der vorgenannten Mittel ausgebildet ist. Die Wandkonsole weist vorteilhaft sich parallel gegenüberliegende schlitzartige Aufnahmen auf, die zur Aufnahme der Schenkel des Trägerbügels ausgebildet sind. Die aus Wandkonsole, Trägerbügel, Tragschlitten, Spindel, Klemmschraube und Einlegemutter bestehende Vorrichtung dient zum Halten und Positionieren von Heizkörpern und ähnlichen schweren Gegenständen an einer Wand oder ähnlichen Befestigungsfläche. Die Besonderheit der erfindungsgemäßen Vorrichtung besteht darin, dass diese im montierten Zustand eine stufenlose Verstellbarkeit von Wandabstand, seitlichem Abstand und Höhe ermöglicht, wobei auch keine Abdeckungen montiert - bzw. demontiert werden müssen und alle Einstellmöglichkeiten von oben erfolgen können. Weiter sind die seitliche Verstellbarkeit und der Wandabstand mit einer einzigen Klemmschraube stufenlos fixierbar, wobei gleichzeitig Winkelabweichungen toleriert werden.

Nach einem besonderen Merkmal der Erfindung ist vorgesehen, dass die Klemmschraube über eine vertikale Bohrung in der Wandkonsole sowie an den freien Enden der Schenkel angeordnete sich gegenüberliegende Öffnungen mit der unterhalb der unteren Aufnahme gelagerten Einlegemutter in einer Klemmverbindung steht. Vorteilhaft weist der Tragschlitten im Bereich der Nut eine Aushebesicherung auf. Die an der Rückseite des Heizkörpers angeordneten Mittel zum Einhängen werden in diese Nut des Tragschlittens eingehängt und gleichzeitig durch die integrierte Aushebesicherung gegen unbeabsichtigtes Ausheben gesichert.

Ein weiteres bevorzugtes Merkmal der Erfindung besteht darin, dass die Spindel über eine im Schenkel vorgesehene Bohrung mit einem Betätigungswerkzeug zugänglich ist, wobei die Wandkonsole dazu in diesem Bereich eine Aussparung aufweist. Vorteilhaft sind dabei die Klemmschraube und die Spindel zur Fixierung und Justierung von oben zugänglich. Die Wandkonsole ist bevorzugt mittels einer Schraubverbindung an einer Wand oder ähnlichen Befestigungsfläche anbringbar.

Die Erfindung wird nachfolgend anhand von in Zeichnungen dargestellten Ausführungsbeispielen näher erläutert.

Es zeigen
Fig. 1 eine perspektivische Ansicht der Teile der Vorrichtung mit Heizkörper,
Fig. 2 die Teile der Vorrichtung in einer Explosionsdarstellung.

Die Fig. 1 zeigt eine Halte- und Justiervorrichtung 1 für Heizkörper, vorzugsweise für Bad- und/oder Designheizkörper 10 und wird beispielsweise mittels Dübelschrauben an einer Wand (nicht dargestellt) montiert. In der Fig. 1 ist der Heizkörper 10 nur andeutungsweise dargestellt. Es handelt sich dabei um das vertikale Sammelrohr eines Badheizkörpers, welches an seiner Rückseite ein als vorzugsweise pilzförmigen Zapfen ausgebildetes Mittel 11 zum Einhängen in die Halte- und Justiervorrichtung 1 aufweist.
Zuerst wird die Wandkonsole 2 nach Maßvorgabe an der Wand befestigt. Danach wird der vormontierte Trägerbügel 3 mit Tragschlitten 7 und Spindel 6 in die Wandkonsole 2 eingeschoben. Die Einzelteile der Vorrichtung werden besonders deutlich in der Fig. 2 gezeigt. Der Trägerbügel 3 wird aus den sich vertikal versetzten und parallel gegenüberliegenden horizontalen Schenkeln 3.1, 3.2 und dem die Schenkel 3.1, 3.2 einseitig verbindenden Steg 3.3 gebildet, wobei am Steg 3.3 der über die Spindel 6 vertikal verstellbarer Tragschlitten 7 angeordnet ist. Der Tragschlitten 7 weist eine Nut 7.1 auf, die zur Aufnahme der Mittel 11 ausgebildet ist. Die Wandkonsole 2 verfügt über die sich parallel gegenüberliegende schlitzartige Aufnahmen 2.1, 2.2, die zur Aufnahme der Schenkel 3.1, 3.2 des Trägerbügels 3 ausgebildet sind. Die Spindel 6 ist über eine im Schenkel 3.1 vorgesehene Bohrung 3.1.3 mit einem Betätigungswerkzeug zugänglich, wobei die Wandkonsole 2 in diesem Bereich eine den dem Zugang dienliche Aussparung 2.4 aufweist.
Anhand der Klemmschraube 4 die durch die beiden gegenüberliegenden, vorzugsweise quadratischen oder rechteckigen Öffnungen 3.1.1, 3.2.1 im Trägerbügel 3 geführt wird und mit der vorgesehenen Einlegemutter 5 wird der Trägerbügel 3 mit der Wandkonsole 2 verbunden. Der Heizkörper 10 kann danach mit den vorgesehenen Zapfen 11 auf dessen Rückseite in die V-förmige Nut 7.1 des Trageschlittens 7 eingehängt werden. Die integrierte Aushebesicherung 8 schnappt sofort ein und sichert somit selbsttätig den Heizkörper 10 gegen herunterfallen und unbeabsichtigte Aushängen. Durch Drücken der Aushebesicherung 8 nach hinten kann diese wieder gelöst werden. Anhand der Spindel 6 und des damit verbundenen Trageschlittens 7 wird die Höhenverstellung vorgenommen. Nachdem der Heizkörper seitlich und im passenden Wandabstand eingerichtet ist, wird die Klemmschraube 4 angezogen, wodurch der Heizkörper in beide Richtungen fixiert wird.

## Patentansprüche

1. Halte- und Justiervorrichtung zur Befestigung und/oder Justierung von Heizkörpern an einer Wand oder einer ähnlichen Befestigungsfläche, wobei die Heizkörper an ihren Rückseiten Mittel zum Einhängen in eine derartige Vorrichtung aufweisen, bestehend aus einer Wandkonsole (2) und einem Trägerbügel (3), der mit den an der Rückseite des Heizkörpers (10) angeordneten Mitteln zum Einhängen (11) in eine Halteverbindung bringbar ist, **dadurch gekennzeichnet, dass**
der Trägerbügel (3) in der Wandkonsole (2) über eine in der Wandkonsole (2) angeordnete Klemmschraube (4) und Einlegemutter (5) geklemmt wird; der Trägerbügel (3) aus sich horizontal und parallel gegenüberliegenden Schenkeln (3.1, 3.2) und einem die Schenkel (3.1, 3.2) einseitig verbindenden Steg (3.3) gebildet wird, und am Steg (3.3) ein Tragschlitten (7) angeordnet ist, der über eine Spindel (6) vertikal verstellbar ist, wobei der Tragschlitten (7) mit einer Nut (7.1) versehen ist, die zur Aufnahme der Mittel (11) ausgebildet ist; die Wandkonsole (2) sich parallel gegenüberliegende schlitzartige Aufnahmen (2.1, 2.2) aufweist, die zur Aufnahme der Schenkel (3.1, 3.2) des Trägerbügels (3) ausgebildet sind.

2. Halte- und Justiervorrichtung nach Anspruch 1, **dadurch gekennzeichnet, dass** die Klemmschraube (4) über eine vertikale Bohrung (2.3) in der Wandkonsole (2) sowie an den freien Enden der Schenkel (3.1, 3.2) angeordnete sich gegenüberliegende Öffnungen (3.1.1, 3.2.1) mit der unterhalb der Aufnahme (2.2) gelagerten Einlegemutter (5) in einer Klemmverbindung steht.

3. Halte- und Justiervorrichtung nach den Ansprüchen 1 und 2, **dadurch gekennzeichnet, dass** der Tragschlitten (7) im Bereich der Nut (7.1) eine Aushebesicherung (8) aufweist.

4. Halte- und Justiervorrichtung nach den Ansprüchen 1 bis 3, **dadurch gekennzeichnet, dass** die Spindel (6) über eine im Schenkel (3.1) vorgesehene Bohrung (3.1.3) einem Betätigungswerkzeug zugänglich ist, wobei die Wandkonsole (2) in diesem Bereich eine Aussparung (2.4) aufweist.

5. Halte- und Justiervorrichtung nach den Ansprüchen 1 bis 4, **dadurch gekennzeichnet, dass** die Klemmschraube (4) und die Spindel (6) zur Fixierung und Justierung von oben zugänglich sind.

6. Halte- und Justiervorrichtung nach den Ansprüchen 1 bis 5, **dadurch gekennzeichnet, dass** die Wandkonsole (2) mittels einer Schraubverbindung an einer Wand oder ähnlichen Befestigungsfläche anbringbar ist.

## Claims

1. Retaining and adjusting device for securing and/or adjusting heaters to a wall or similar securing surface, wherein the heaters comprise on their rear sides means for suspending them in such a device, consisting of a wall bracket (2) and a supporting bracket (3), which can be brought into contact with the means arranged on the rear side of the heater (10) for suspending (11) in a holding connection, **characterised in that**
the supporting bracket (3) is clamped in the wall bracket (2) by means of a clamping screw (4) arranged in the wall bracket (2) and an inlaid nut (5);
the supporting bracket (3) is formed from horizontal and parallel facing journals (3.1, 3.2) and a web (3.3) connecting the journals (3.1, 3.2) on one side, and a supporting carriage (7) is arranged at the web (3.3), which is vertically adjustable by means of a spindle (6), wherein the supporting carriage (7) is provided with a groove (7.1),which is formed for receiving the means (11);
the wall bracket (2) comprises slot-shaped parallel-facing receivers (2.1, 2.2), which are configured so as to receive the journals (3.1, 3.2) of the supporting bracket (3).

2. Retaining and adjusting device according to claim 1, **characterised in that** the clamping screw (4) is in clamping contact by way of a vertical borehole (2.3) in the wall bracket (2) as well as by way of openings (3.1.1, 3.2.1) arranged opposite one another at the free ends of the journals (3.1, 3.2) with the inlaid nut (5) mounted beneath the receiver (2.2).

3. Retaining and adjusting device according to claims 1 and 2, **characterised in that** the supporting carriage (7) comprises a device (8) to secure it against lifting in the region of the groove (7.1).

4. Retaining and adjusting device according to any one of claims 1 to 3, **characterised in that** the spindle (6) is accessible to an actuation tool by way of a borehole (3.1.3) provided in the journal (3.1), wherein the wall bracket (2) exhibits a cut-out opening (2.4) in this region.

5. Retaining and adjusting device according to any one of claims 1 to 4, **characterised in that** the clamping screw (4) and the spindle (6) for fixing and adjusting is accessible from above.

6. Retaining and adjusting device according to any one of claims 1 to 5, **characterised in that** the wall bracket (2) can be brought in contact with a wall or similar securing surface by means of a screw connection.

## Revendications

1. Dispositif de maintien et d'ajustement pour la fixation et/ou l'ajustement de radiateurs à un mur ou une surface de fixation similaire, dans lequel les radiateurs présentent au niveau de leurs faces arrière des moyens d'accrochage dans un tel dispositif, composé d'une console murale (2) et d'un étrier de support (3), qui peut être amené dans une liaison de maintien avec les moyens d'accrochage (11) agencés au niveau de la face arrière du radiateur (10), **caractérisé en ce que**
l'étrier de support (3) est serré dans la console murale (2) par l'intermédiaire d'une vis de serrage (4) agencée dans la console murale (2) et d'un écrou d'insertion (5) ; l'étrier de support (3) est formé de branches (3.1, 3.2) se faisant face horizontalement et parallèlement et d'une traverse (3.3) reliant d'un côté les branches (3.1, 3.2), et un chariot de support (7) est agencé au niveau de la traverse (3.3), lequel peut être réglé verticalement par l'intermédiaire d'une broche (6), dans lequel le chariot de support (7) est pourvu d'une rainure (7.1) qui est réalisée pour la réception des moyens (11) ;
la console murale (2) présente des logements (2.1, 2.2) en forme de fente se faisant face parallèlement, lesquels sont réalisés pour recevoir les branches (3.1, 3.2) de l'étrier de support (3).

2. Dispositif de maintien et d'ajustement selon la revendication 1, **caractérisé en ce que** la vis de serrage (4) se trouve dans une liaison de serrage avec l'écrou d'insertion (5) monté en dessous du logement (2.2) par l'intermédiaire d'un alésage (2.3) vertical dans la console murale (2) ainsi que d'ouvertures (3.1.1, 3.2.1) se faisant face agencées au niveau des extrémités libres des branches (3.1, 3.2).

3. Dispositif de maintien et d'ajustement selon les revendications 1 et 2, **caractérisé en ce que** le chariot de support (7) présente une sécurité anti-soulèvement (8) dans la zone de la rainure (7.1).

4. Dispositif de maintien et d'ajustement selon les revendications 1 à 3, **caractérisé en ce que** la broche (6) est accessible pour un outil d'actionnement par l'intermédiaire d'un alésage (3.1.3) prévu dans la branche (3.1), dans lequel la console murale (2) présente un évidement (2.4) dans cette zone.

5. Dispositif de maintien et d'ajustement selon les revendications 1 à 4, **caractérisé en ce que** la vis de serrage (4) et la broche (6) sont accessibles depuis le haut pour la fixation et l'ajustement.

6. Dispositif de maintien et d'ajustement selon les revendications 1 à 5, **caractérisé en ce que** la console murale (2) peut être placée au niveau d'un mur ou d'une surface de fixation similaire au moyen d'une liaison par vissage.
